# EUROPÄISCHE PATENTSCHRIFT

(11) **EP 1 033 531 B1**
(45) Veröffentlichungstag und Bekanntmachung des Hinweises auf die Patenterteilung: **05.12.2007**
(21) Anmeldenummer: 99104300.1
(22) Anmeldetag: 03.03.1999
(51) Int. Cl.: F21V 21/02

(54) **Vorrichtung zum Anpassen einer lichtbandfähigen Langfeldleuchte an bestehende Lichtbandsysteme**
Device for adapting an elongated light fixture to pre-existing lighting strips
Dispositif por adapter une armature lumineuse allongée à des bandes lumineuses préexistantes

(43) Veröffentlichungstag der Anmeldung: 06.09.2000
(73) Patentinhaber: Siteco Beleuchtungstechnik GmbH, 83301 Traunreut (DE)
(72) Erfinder: Balk, Peter, 83236 Übersee (DE); Zahnbrecher, Helmut, 83349 Palling (DE)
(74) Vertreter: Goddar, Heinz J.

(56) Entgegenhaltungen:
- EP-A- 0 150 271
- EP-A- 0 624 754
- WO-A-98/37360
- DE-A- 4 300 549

## Beschreibung

Die Erfindung betrifft allgemein Lichtbandsysteme und insbesondere eine Adaptervorrichtung, mit der Leuchten eines Lichtbandsystems bei einer Tragschiene eines an sich inkompatiblen anderen Systems verwendet werden können. Bei großflächigen Lichtbandsystemen, wie sie beispielsweise in Industriehallen eingesetzt werden, altern in der häufig aggressiven Umgebung Bauteile des Systems, wie Vorschaltgeräte, Fassungen oder Reflektoren, vergleichsweise schnell. Insbesondere greift der oft aggressive Schmutz in solchen Hallen die Oberfläche der Reflektoren an, so daß auch durch Reinigung der Reflektoren nicht mehr die ursprünglichen Reflexionseigenschaften erreicht werden können und die Beleuchtungsstärke im Raum dementsprechend zurückgeht. Grundsätzlich kann dieses Problem durch Austausch der entsprechenden Bauteile behoben werden. Die konventionellen Lichtbandsysteme sind daher in der Regel aus einer Tragschiene und an der Tragschiene, gegebenenfalls über Zwischenelemente, lösbar befestigten Leuchtenelementen aufgebaut, so daß ein einfacher Austausch einzelner Elemente leicht möglich ist. Hat die Anlage jedoch einmal ein bestimmtes Alter erreicht, stehen die mit diesem System kompatiblen Teile oft nicht mehr serienmäßig zur Verfügung und man ist entweder auf eine kostspielige Sonderfertigung der entsprechenden Teile angewiesen oder muß die komplette Beleuchtungsanlage austauschen. Im letzteren Fall müssen in der Regel neue Befestigungspunkte für die Abhängung des Lichtbandes gesetzt und die elektrischen Anschlüsse neu gelegt werden. Derartige Arbeiten können die zeitweilige Einstellung des Betriebs in der entsprechenden Industriehalle erfordern. Die bei den meisten Lichtbandsystemen verwendeten Tragschienen sind in der Regel noch funktionstüchtig, wenn andere Teile des Systems bereits verschlissen sind. Es wäre daher wünschenswert, diese Montageschienen und die damit verbundene elektrische Versorgung weiterhin nutzen zu können, insbesondere unter dem Gesichtspunkt, daß dadurch umfangreiche Umbauarbeiten und die damit verbundene Unterbrechung des Betriebes in der entsprechenden Anlage vermieden werden könnten.

Aus der DE 43 00 415 A1 ist ein Verbindungselement für Reflektoren von lichtbandfähigen Langfeldleuchten bekannt, welches an der Stoßstelle zwischen zwei Leuchteneinheiten die Reflektoren von unten übergreift. Das dort beschriebene Verbindungselement dient jedoch im wesentlichen nur der korrekten Ausrichtung der Reflektoren und hat keine tragende Funktion. Insbesondere ist es nicht in der Lage, das Gewicht einer ganzen Leuchteneinheit zu tragen.

Aus der EP 0 624 754 A1 ist eine Befestigungsvorrichtung für eine Leuchte mit den Merkmalen des Oberbegriffs des Anspruchs 1 bekannt, welche ein Trägerprofil mit einer Öffnung aufweist, in die ein Leuchtengehäuse eingesetzt wird. Das Leuchtengehäuse wird mittels eines Federelements an einem Rand der Öffnung des Trägerprofils gehalten. Das Federelement weist zu beiden Seiten einander gegenüberliegende Haken auf, die sich in einer Nut des Leuchtengehäuses und an einem Vorsprung des Halteprofils abstützen.

Es ist die Aufgabe der Erfindung, ein neuartiges Lichtbandsystem zur Verfügung zu stellen, das es in weitem Umfang gestattet, Tragschienen und Leuchteneinheiten im wesentlichen beliebiger Bauart zu verwenden, die nicht aufeinander abgestimmt sind. Weiterhin ist es die Aufgabe der Erfindung, hierfür geeignete Adapterelemente zur Verfügung zu stellen, welche zusammen mit den besagten Tragschienen und Leuchten das Lichtbandsystem bilden.

Diese Aufgabe wird erfindungsgemäß durch einen Adapter nach Anspruch 1 oder durch ein Leuchtensystem nach Anspruch 9 gelöst.

Gemäß einer Ausführungsform ist ein Leuchtensystem vorgesehen mit mindestens einer Tragschiene, einem oder mehreren Adaptern sowie mindestens einer Leuchteneinheit, insbesondere einer lichtbandfähigen Leuchteneinheit, wobei ein oder mehrere Adapter über mindestens ein bewegliches Verriegelungselement, insbesondere über eine Rastverbindung, mit der Tragschiene verbindbar sind.

Gemäß einer Ausführungsform der Erfindung kann vorgesehen sein, daß eine mit einem oder mehreren Adaptern versehene Leuchteneinheit in einer Montageöffnung einer Tragschiene verankerbar ist.

Gemäß einer bevorzugten Ausführungsform kann vorgesehen sein, daß ein oder mehrere Adapter mit einer Tragschiene über eine Rastverbindung verbindbar sind. Durch den oder die Adapter wird eine mit der Tragschiene kompatible Rasteinrichtung an der Leuchteneinheit angebracht, so daß die Leuchteneinheit werkzeuglos durch einfaches Aufstecken an der Tragschiene angebracht werden kann. In der Regel wird man hierfür elastisch ausgebildete Sperrklinken verwenden, die beim Andrücken ausgelenkt werden und anschließend oberhalb oder unterhalb einer Rastfläche einrasten. Es kann, alternativ oder ergänzend, vorgesehen sein, daß eine Seitenwand der Tragschiene oder des Leuchtenkörpers zumindest begrenzt elastisch verformbar ist, um das Einrasten zu fördern. Dies ist von Vorteil, um etwaige Maßtoleranzen auszugleichen und einen festen Sitz der Leuchteneinheit zu gewährleisten. Insbesondere kann vorgesehen sein, daß der oder die Adapter eine oder mehrere Sperrklinken aufweisen und die Tragschiene eine Montageöffnung und eine oder mehrere von der Montageöffnung weggewandte Rastflächen aufweist, derart, daß der Leuchtenkörper mit einem oder mehreren daran angebrachten Adaptern in die Montageöffnung der Tragschiene eingeführt werden und die Sperrklinken dabei an den Rastflächen einrasten können.

Dabei ist es vorteilhaft, daß ein Leuchtenkörper der Leuchteneinheit ein oder mehrere von einer Lichtaustrittsöffnung weggewandte Schenkel aufweist, die im wesentlichen aus einem U-förmigen Element bestehen. Gemäß einer bevorzugten Ausführungsform besteht das U-förmige Elemente aus einem entsprechend geformten Blech, das wie eine Feder wirkt. Der Leuchtenkörper kann insbesondere einteilig aus einem Blech hergestellt sein, wie dies beispielsweise aus der DE 195 31 351 A1 bekannt ist. Vorzugsweise liegen bei montiertem Adapter das oder die Rastelemente des Adapters zum Verbinden mit der Tragschiene im Bereich dieser Schenkel oder nahe diesem Bereich.

Gemäß einer besonderen Ausführungsform weist die Leuchteneinheit einen Leuchtenkörper mit einem im Einsatz von der Tragschiene wegweisenden Rand auf, wobei die Leuchteneinheit über den besagten Rand an einem Adapter abstützbar ist, der an der Tragschiene gehalten ist. An dem Leuchtenkörper können Schenkel, wie vorangehend beschrieben, vorgesehen sein, die von dem besagten Rand wegweisen.

Gemäß einer bevorzugten Ausführungsform ist die Leuchteneinheit (bzw. die Leuchteneinheiten) über einen Rand eines Reflektors, der insbesondere gleichzeitig die Lichtaustrittsöffnung ganz oder teilweise begrenzen kann, an dem Adapter abstützbar. Das Adapterelement greift also unmittelbar an dem Rand des Reflektors an

Gemäß einer bevorzugten Ausführungsform kann vorgesehen sein, daß ein oder mehrere Adapter mit einer Leuchteneinheit über eine Rastverbindung verbindbar sind. Die vorangehend erwähnten Schenkel lassen sich dabei in vorteilhafter Weise zum Anbringen eines Befestigungselements an dem Leuchtenkörper verwenden.

Insbesondere kann vorgesehen sein, daß ein Adapter eine Einrichtung zum Verbinden mit einem oder mehreren Schenkeln der Leuchteneinheit sowie eine weitere Einrichtung zum Verbinden mit dem im Einsatz von der Tragschiene wegweisenden Rand, insbesondere dem Rand eines Reflektors, aufweist, so daß der Adapter zwischen einem oder mehreren der Schenkel und dem Rand verspannt werden kann. Dabei können das bzw. die Adapterelemente ein haken- oder nutartiges Element zum Übergreifen eines Schenkels aufweisen, welches elastisch mit einem weiteren haken- oder nutartigen Element zum Umgreifen des besagten Randes verbunden ist. Obwohl eine Befestigung des Adapters zwischen dem unteren Rand des Leuchtenkörpers, insbesondere dem unteren Rand des Reflektors, und einem Schenkelelement, allgemeiner einem als formschlüssiges Verbindungselement verwendbarem Abschnitt des Leuchtenkörpers, wie einem Vorsprung, einer Aussparung oder dergleichen, bevorzugt ist, kann der Adapter gemäß einer weiteren Ausführungsform der Erfindung im montierten Zustand auch an einander gegenüber liegenden Seiten des Leuchtenkörpers angreifen und diesen ganz oder teilweise übergreifen. Insbesondere kann vorgesehen sein, daß der Adapter den unteren Rand des Leuchtenkörpers, insbesondere den unteren Rand des Reflektors, auf beiden Seiten übergreift und abstützt. Dabei können insbesondere die den Rand übergreifenden Enden elastisch gegeneinander vorbelastet sein, so daß das Adapterelement wie eine Klammer wirkt. Es kann auch vorgesehen sein, daß nicht der Leuchtenkörper, sondern das Adapterelement U-fönnige Schenkel aufweist, so daß er in diesem Bereich elastisch verformbar ist und dadurch ein Einrasten in die Tragschiene begünstigt.

Gemäß einem weiteren Aspekt der Erfindung wird ein Adapter zum Montieren an einer Tragschiene und zum Tragen einer lichtbandfähigen Leuchteneinheit, insbesondere für eine Leuchteneinheit, welche einen Leuchtenkörper aufweist, der einen im Einsatz von der Tragschiene wegweisenden Rand besitzt, zur Verfügung gestellt, welcher durch mindestens ein bewegliches Verriegelungselement zum im wesentlichen formschlüssigen Zusammenwirken mit der Tragschiene gekennzeichnet ist, wobei ein solches Verriegelungselement insbesondere ein Rastelement zum Einrasten an einer Kante der Tragschiene sein kann, die insbesondere auf der Innenseite oder auf der Außenseite der Tragschiene liegen kann, wobei das Rastelement an der Tragschiene sowohl von innen als auch von außen angreifen kann. Bei einer formschlüssigen Verbindung im Sinne dieser Anmeldung ist es möglich und im Regelfall auch erwünscht, daß die beiden ineinandergreifenden Elemente in größerem oder kleinerem Umfang gegeneinander verspannt werden, beispielsweise durch die Elastizität des Leuchtengehäuses und/oder des daran befestigten Adapters, so daß eine zusätzliche Sicherung der ineinandergreifenden Elemente bewirkt wird.

Der erfindungsgemäße Adapter kann insbesondere eine Einrichtung zum formschlüssigen und/oder kraftschlüssigen Sichern gegen eine Bewegung relativ zu der Tragschiene, insbesondere in einer vertikalen Richtung, aufweisen. Eine solche Sicherungseinrichtung kann beispielsweise durch einen Bügel zum Übergreifen der Tragschiene von oben gebildet werden, der den Adapter im Einsatz gegen eine vertikale Richtung nach unten sichert, wobei Rastelemente im Einsatz unter einer Kante der Tragschiene, z. B. ihrem unteren Rand, angreifen und dadurch den Adapter gegen eine vertikale Bewegung nach oben sichern. Auch eine umgekehrte Realisierung ist denkbar, d. h. ein Bügel übergreift die Tragschiene von unten und Rastelemente rasten über einer Kante der Tragschiene, z. B. ihrem oberen Rand, ein. Grundsätzlich kann jedoch auch in Betracht gezogen werden, daß das Adapterelement rein kraftschlüssig in oder an der Tragschiene gesichert wird, beispielsweise durch eine geeignet dimensionierte Klammer, die von innen oder außen gegen die Wände der Tragschiene preßt. Bevorzugt sind jedoch Rastelemente oder formschlüssige Elemente, da diese eine einfache werkzeuglose Handhabung ermöglichen.

Erfindungsgemäß können ein oder mehrere, vorzugsweise elastisch ausgebildete Riegelelemente zum Einrasten über einer von einer Montageöffnung der Tragschiene weggerichteten Kante vorgesehen sein, die sich in der Tragschiene, aber auch an deren Außenseite befinden kann. Die Kante kann insbesondere Bestandteil einer mehr- oder allseitig begrenzten Rastaussparung in der Tragschiene sein.

Weiterhin kann vorgesehen sein, daß die Riegelelemente an zwei einander gegenüberliegenden, miteinander verbundenen Seitenteilen des Adapters angebracht sind, wobei die beiden Seitenteile oder Teile der Seitenteile gegen eine elastische Kraft gegeneinander bewegt werden können. Das Adapterelement wirkt dabei wie eine Klammer, welche die Riegelelemente jeweils in die Richtung der Tragschiene drückt und damit sicher im eingerasteten Zustand hält.

Zur besseren Sicherung des Adapters an der Tragschiene kann zusätzlich zu den erwähnten Rastelementen ein haken- oder nutartiger Vorsprung zum Übergreifen des Randes der Montageöffnung der Tragschiene von außen an dem Adapter vorgesehen sein, so daß eine Wand des Vorsprungs an der Innen- oder Außenseite der Tragschiene anliegt.

Der Adapter kann an der Leuchteneinheit auf verschiedene Weise, z.B. durch kraftschlüssig wirkende Klammern oder durch Nieten anbegracht werden.

Vorzugsweise ist jedoch vorgesehen, daß der Adapter zwei oder mehr miteinander verbundene Einrichtungen zum formschlüssigen Verbinden mit einer Leuchteneinheit aufweist, welche so angeordnet sind, daß sie Teil einer Rastverbindung mit der Leuchteneinheit bilden können. Gemäß einer besonderen Ausführungsform für eine Leuchteneinheit, die einen Körper aufweist, der eine im Einsatz von der Tragschiene wegweisenden Rand besitzt, kann der Adapter ein im wesentlichen formschlüssig wirkendes Element zum Aufnehmen und Abstützen des besagten Randes der Leuchteneinheit aufweisen, derart, daß im montierten Zustand die Leuchteneinheit über den bzw. die Bügel an der Tragschiene gehalten werden kann. Das formschlüssig wirkende Element ist vorzugsweise hakenartig ausgebildet und dient zum formschlüssigen Sichern und gleichzeitigen Abstützen des Randes.

Gemäß einer bevorzugten Ausführungsform ist der Adapter zum Aufnehmen und Abstützen des Randes eines Reflektors ausgebildet. Es kann dabei auch vorgesehen sein, daß Elemente zum Aufnehmen und Abstützen des Randes einer Leuchteneinheit auf beiden Seiten vorhanden sind, welche mit dem Rand im Einsatz formschlüssig verbunden werden und die gegeneinander elastisch vorbelastet sind, so daß der Rand sicher in einer formschlüssigen Verbindung mit dem Adapter gehalten wird.

Zur Befestigung des Adapters an dem Leuchtenkörper kann insbesondere ein Befestigungselement zum formschlüssigen Verbinden des Adapters mit dem Leuchtenkörper an einer von dem die Lichtaustrittsöffnung begrenzenden Rand beabstandeten Stelle vorgesehen sein, welches mit dem formschlüssig wirkenden, insbesondere hakenartigem Element zum Aufnehmen und Abstützen des Rands elastisch verbunden ist.

Der Adapter kann insbesondere so ausgebildet sein, daß er an einer Seite des Leuchtenkörpers angebracht werden kann. In diesem Fall werden also auf jeder Seite des Leuchtenkörpers zur Montage an der Tragschiene ein oder mehrere derartige Adapter angebracht, die vorzugsweise jeweils eine Seite des Leuchtenkörpers übergreifen.

Das Adapterelement kann insbesondere einen Grundkörper aufweisen, von dem ausgehend sich ein oder mehrere Haken zum Übergreifen eines vorstehenden Schenkels eines Leuchtenkörpers erstrecken und sich in die entgegengesetzte Richtung ein, vorzugsweise mehrere Haken zum Übergreifen des Reflektorrandes erstrecken. Vorzugsweise erstreckt sich der Haken zum Übergreifen des Schenkels über die gesamte Breite des Körpers.

Gemäß einer Fortbildung dieser Ausführungsform kann in dem Körper eine Aussparung ausgebildet sein, in der Rastklinken zum Einrasten an der oder in die Tragschiene vorgesehen sind. Erfindungsgemäß erstreckt sich, zu den Rastköpfen der Rastklinken versetzt, ein vorstehender nutartiger Vorsprung oder Haken, welcher im Einsatz einen Rand der Tragschiene umgreift, so daß eine horizontale Relativbewegung zwischen Tragschiene und Adapter in der einen Richtung durch die Rastköpfe und in der anderen Richtung durch den Vorsprung bzw. Haken verhindert wird. Dabei entspricht der vertikale Abstand zwischen diesem Vorsprung und den Sperrklinken vorzugsweise im wesentlichen dem Abstand des unteren Randes der Tragschiene von der Rastfläche der Tragschiene, auf welche die Sperrklinken im Einsatz einrasten.

Die Erfindung findet eine besonderes vorteilhafte Anwendung, wenn Leuchteneinheiten eines Lichtbandsystems verwendet werden sollen, das keine Tragschiene vorsieht. Derartige Leuchteneinheiten sind beispielsweise aus der DE 195 31 351 A1 bekannt, auf welche hinsichtlich weiterer Einzelheiten verwiesen wird. In besonders vorteilhafter Weise können gemäß der Erfindung derartige Leuchteneinheiten auch bei Tragschienensystemen eingesetzt werden, so daß auch ältere Systeme mit dieser modernen Technik ausgestattet werden können.

Weitere Merkmale und Vorteile der Erfindung ergeben sich aus der nachfolgenden Beschreibung von Ausführungsbeispielen der Erfindung mit Bezug auf die beigefügten Zeichnungen.
- Fig. 1: zeigt schematisch ein Beispiel eines erfindungsgemäßen Lichtbandsystems mit einer Tragschiene, einem Adapterelement und einer Leuchteneinheit.
- Fig. 2: zeigt eine Vorderansicht eines erfindungsgemäßen Adapterelements.
- Fig. 3: zeigt eine Seitenansicht eines erfindungsgemäßen Adapterelements.
- Fig. 4: zeigt schematisch eine zweite Ausführungsform eines erfindungsgemäßen Lichtbandsystems.

Das in Fig. 1 gezeigte Beispiel eines erfindungsgemäßen Lichtbandsystems weist eine Tragschiene 1, eine Leuchteneinheit 3 sowie zwei Adapaterelemente 5 auf. Die Tragschiene 1 ist in konventioneller Weise ausgestaltet und weist eine Montageöffnung 7 auf, die beidseitig durch einen Rand 9 begrenzt wird. Dieser Rand 9 wird durch ein umgebogenes Gehäuseblech gebildet, das an seinem freien Ende eine von der Montageöffnung 7 weggerichtete Auflagekante 11 bildet.

Die in Fig. 1 dargestellte Leuchteneinheit 3 ist einteilig aus einem Blech geformt und weist zwei nach beiden Seiten und unten abstehende Reflektorabschnitte 20 mit eine unteren, nach außen umgebogenen Rand 22 auf, welcher die Lichtaustrittsöffnung festlegt. An diese Reflektorabschnitte schließen sich auf der dem Rand 22 entgegengesetzten Seite zwei von der Lichtaustrittsöffnung wegstehende Schenkel 24 an, die zusammen mit einem Bodenabschnitt 26 einen Kanal 28 festlegen. In diesem Kanal 28 können elektrische und/oder mechanische Bauelemente, wie beispielsweise ein Vorschaltgerät 30 aufgenommen sein. Unterhalb des Bodenabschnitts 26 ist eine Fassung 32 zur Aufnahme der Lampe (nicht dargestellt) vorgesehen. Die Wände der Leuchteneinheit können eine versteifende Wölbstrukturierung aufweisen und insbesondere aus einem Material bestehen, das nach dem Verfahren der DE 43 11 978 C1 herstellbar ist, auf die insoweit hinsichtlich weiterer Einzelheiten ausdrücklich Bezug genommen wird. Im übrigen ist die Leuchteneinheit 3 bei diesem Ausführungsbeispiel entsprechend der Lehre der DE 195 31 351 A1 ausgebildet, auf welche hinsichtlich weiterer Einzelheiten Bezug genommen wird.

Das Adapterelement 5, welches in den Figuren 2 und 3 separat dargestellt ist, weist einen flachen Körper 50 auf, an dessen unterem Ende zwei vorstehende Haken 52 vorgesehen sind, welche im Einsatz, wie in Fig. 1 gezeigt, den nach außen umgebogenen Rand 22 des Reflektorabschnitts 20 der Leuchteneinheit 3 umgreifen und nach unten abstützen. Am entgegengesetzten Ende des Adapterelements 5 ist ein Haken 54 ausgebildet, der sich über die gesamte Breite des Adapterelements 5 erstreckt und im Einsatz jeweils einen Schenkel 24 an dessen oberem Ende, wie in Fig. 1 gezeigt, übergreift. Der Haken 54 ist über zwei parallele Stege 56 mit dem Körper 50 verbunden. Vorzugsweise sind die Verbindungsstege 56 und die Haken 52, ggf. auch der Körper 50, elastisch verformbar ausgebildet, so daß zum Montieren des Adapterelements 5 an einer Leuchteneinheit 3 die Haken 52 am unterem Rand 22 der Reflektorabschnitte 20 eingehängt werden und anschließend der Haken 54 gegen die Schenkel 24 gedrückt und dadurch eingerastet werden kann oder der Haken 54 wird zunächst eingehängt und anschließend werden die Haken 52 über den Reflektorrand 22 gezogen bzw. der Reflektorrand 22 wird in den Haken 52 gedrückt. Der Reflektorabschnitt 20 sollte dabei eine entsprechende Elastizität und/oder Stabilität aufweisen, damit er durch das Anbringen des Adapterelements nicht oder zumindest nicht wesentlich verformt wird.

Die Stege 56 legen zwischen sich eine Öffnung 58 fest, in die hinein sich, ausgehend von dem Körper 50, zwei Rastzungen 60 erstrecken, die an ihrem freien Ende Rastköpfe 62 aufweisen. Diese Rastköpfe 62 weisen, wie man insbesondere in Fig. 3 erkennen kann, eine zu dem Haken 54 hin abgeschrägte Gleitfläche 64 und eine im wesentlichen zu den Stegen 56 senkrechte Anschlagfläche 66 auf. Bezüglich der Rastköpfe 62 zu den Haken 52 hin versetzt steht weiterhin ein hakenartiger Vorsprung 68 nach außen vor. Wie aus Fig. 1 ersichtlich ist, umgreift dieser Vorsprung 68 im montierten Zustand den unteren Rand 9 der Tragschiene 1 von unten, während die Rastköpfe 62 mit ihrer Sperrfläche 66 auf der Randkante 11 des umgebogenen Wandabschnitts der Tragschiene aufliegen, so daß das Adapterelement - und damit auch die an dem Adapterelement gehaltene Leuchteneinheit - formschlüssig gegen eine vertikale Bewegung in beide Richtungen gesichert wird. Der Vorsprung 68 weist einen in etwa rechtwinklig angesetzten Wandabschnitt 70 auf, welcher im Einsatz, wie aus Fig. 1 ersichtlich, sich nach oben erstreckt, an der Außenseite der Tragschiene anliegt und dadurch eine seitliche Bewegung der Leuchteneinheit 3 verhindert. Zur Erleichterung des Einrastvorgangs kann dieser Wandabschnitt 70 mit einer nach außen vorstehenden Abschrägung 72 versehen sein. Insoweit durch die Rastelemente 60 bzw. den Vorsprung 68 nicht bereits eine ausreichende reibschlüssige Sicherung gegen ein Verschieben der Leuchteneinheit in Längsrichtung der Tragschiene bewirkt wird, kann die Tragschiene gemäß einer besonderen Ausführungsform der Erfindung Rastöffnungen aufweisen, deren Seitenwände im eingerasteten Zustand die Rastköpfe 62 blockieren oder es können separat montierbare Blockierelemente in dem umgebogenen Rand der Tragschiene angebracht werden, welche nach dem Montieren ein Verschieben der Leuchteneinheit in Längsrichtung verhindern.

Zur Montage einer Leuchteneinheit 3 an der Tragschiene 1 geht man so vor, daß man zunächst auf beiden Seiten der Leuchteneinheit 3 ein oder mehrere Adapaterelemente 5, vorzugsweise in der vorangehend beschriebenen Weise, anbringt. Danach stehen auf beiden Seiten der Schenkel 24 nun die Rastköpfe 62 der Rastzungen 60 nach außen vor. Zum Befestigen der Leuchte an der Tragschiene wird die Leuchteneinheit mit den daran befestigten Adapterelementen dann von unten an der Montageöffnung 7 der Tragschiene 1 angesetzt, so daß sich die Schenkel 24 teilweise in diese Öffnung hineinerstrecken, und anschließend nach oben gedrückt, so daß die Rastköpfe 62 über der Randkante 11 an beiden Seiten einrasten.

Eine zweite Ausführungsform eines erfindungsgemäßen Lichtbandsystems ist in Fig. 4 dargestellt. Diese Ausführungsform ist insbesondere für die Verwendung bei Lichtbandsystemen geeignet, bei denen die Tragschiene von einer Decke abgehängt ist. In Fig. 4 sind gleiche bzw. gleichwirkende Bauteile mit den gleichen Bezugszeichen wie in Fig. 1 bezeichnet. Hinsichtlich der Einzelheiten dieser Bauteile wird auf die Beschreibung des ersten Ausführungsbeispiels verwiesen. Bei der in Fig. 4 dargestellten Ausführungsform weist das Adapterelement 5 einen ersten, brückenartigen Abschnitt 102 auf, der im wesentlichen aus zwei parallelen Schenkeln 104 und einem diese Schenkel 104 verbindenden Querelement 106 besteht. An den ersten Abschnitt 102 schließt sich ein zweiter Abschnitt 111 an, der im wesentlichen aus zwei Schenkeln 112 besteht, die jeweils an ihrem unteren Abschnitt einen Haken 114 zum Aufnehmen und Abstützen des umgebogenen Rands 22 der Reflektorabschnitte 20 der Leuchteneinheit 3 aufweisen. Im Bereich des Übergangs zwischen dem ersten Abschnitt 102 und dem zweiten Abschnitt 111 sind Rastzungen vorgesehen, welche die Unterkante 9 der Tragschiene 9 untergreifen und damit den Adapter gegen eine vertikale Bewegung nach oben sichern. Um ein einfaches Einrasten zu ermöglichen, sind hierfür die Schenkel 104 elastische deformierbar ausgebildet.Im Einsatz umgreift, wie aus Fig. 4 ersichtlich ist, der erste Abschnitt mit den Schenkeln 104 und dem Querelement 106 die Tragschiene 1 auf drei Seiten formschlüssig und sichert damit das Adapterelement 5 und die daran befestigte Leuchteneinheit 3 gegen eine Bewegung in der Querrichtung sowie in der vertikalen Richtung nach unten. Eine vertikale Bewegung nach oben wird durch die Rastelemente 116 verhindert.

Zur Montage wird das Adapterelement 5 auf die Tragschiene 1 von oben aufgesetzt und dann nach unten gedrückt, so daß die Rastelemente 116 unterhalb der Kante 9 einrasten. Anschließend wird die Leuchteneinheit 3 von unten angesetzt und nach oben gedrückt. Dabei werden die bei dieser Ausführungsform elastisch verformbaren Reflektorabschnitte 20 entweder von Hand oder durch die Haken 114 zusammengedrückt, so daß der vorspringende Rand 22 dann in den Haken 114 einschnappt.

Neben den vorangehend beschriebenen Ausführungsbeispielen sind vielfältige Ausführungsformen und Abwandlungen der Erfindung möglich. Beispielsweise kann vorgesehen sein, daß der Adapter ausgehend von einem Befestigungspunkt an der Außenseite des Leuchtenkörpers, beispielsweise an einem U-förmigen Schenkel, durch eine Öffnung des Leuchtenkörpers hindurchgeführt ist, so daß er auf der Innenseite des Leuchtenkörpers, beispielsweise auf der Innenseite eines Reflektors, verläuft und den unteren Rand des Leuchtenkörpers, beispielsweise einen Reflektorrand, von innen heraus umgreift, so daß der den Reflektorrand abstützende Hakenabschnitt nicht, wie bei den vorangehend beschriebenen Ausführungsformen, nach innen, sondern vielmehr nach außen gekrümmt ist. Da bei dieser Ausführungsform der Leuchtenkörper im wesentlichen auf dem Adapter aufsitzt und der Adapter an seinem oberen Ende über eine Rastverbindung an der Tragschiene gehalten wird, kann es bei dieser Ausführungsform ausreichen, die Abstützung des unteren Randes des Leuchtenkörpers vorzusehen und also den vorangehend vorgesehenen Befestigungspunkt am oberen Ende des Bügels wegzulassen. Alternativ zu den beiden vorangehend beschriebenen Ausführungsformen kann auch vorgesehen sein, daß der Adapter nicht einen Rand des Leuchtenkörpers abstützt, sondern vielmehr mit einem Haken durch eine Öffnung des Leuchtenkörpers hindurchgreift und diesen dadurch hält. Auch hier kann, muß aber nicht, an dem oberen Ende des Adapters ein weiteres Element zur Verbindung mit dem Leuchtenkörper vorhanden sein, beispielsweise ein Haken, welcher einen U-förmigen Schenkel übergreift. Eine weitere Abwandlung des Adapters könnte darin bestehen, daß er als ein den Leuchtenkörper übergreifender Bügel ausgebildet ist, welcher den Rand des Leuchtenkörper auf beiden Seiten von außen umgreift.

### Bezugszeichenliste

- 1: Tragschiene
- 3: Leuchteneinheit
- 5: Adapter
- 7: Montageöffnung der Tragschiene
- 9: Rand der Tragschiene
- 11: Kante der Tragschiene
- 20: Reflektorabschnitt
- 22: Rand des Reflektorabschnitts
- 24: Schenkel
- 26: Bodenabschnitt
- 28: Kanal
- 30: Vorschaltgerät
- 32: Lampenfassung
- 50: Körper
- 52: Haken
- 54: Haken
- 56: Verbindungssteg
- 58: Öffnung
- 60: Rastzunge
- 62: Rastkopf
- 64: Gleitfläche
- 66: Sperrfläche
- 68: Vorsprung
- 70: Begrenzungswand
- 72: abgeschrägte Fläche
- 102: erster Abschnitt des Adapters
- 104: Schenkel
- 106: Querelement
- 111: zweiter Abschnitt
- 112: Schenkel
- 114: Haltehaken
- 116: Rastelement

## Patentansprüche

1. Adapter zum Montieren an einer Tragschiene (1) und zum Tragen einer Leuchteneinheit (3), welcher mit einer Gehäusewand der Leuchteneinheit (3) verbindbar ist, mit einem oder mehreren beweglichen Verriegelungselementen (60, 116) zum im wesentlichen formschlüssigen Zusammenwirken mit der Tragschiene, **gekennzeichnet durch** einen haken- oder nutartigen Vorsprung (68, 116) zum Umgreifen eines unteren Randes (9) einer Montageöffnung (7) der Tragschiene von unten.

2. Adapter nach Anspruch 1, **gekennzeichnet durch** mindestens ein Rastelement (60) zum Einrasten an einer Kante (11) der Tragschiene.

3. Adapter nach Anspruch 1, **gekennzeichnet durch** mindestens ein Rastelement (116) zum Einrasten an einer Kante (9) von der Außenseite der Tragschiene (1) aus.

4. Adapter nach Anspruch 1 bis 2, **gekennzeichnet durch** ein oder mehrere Riegelelemente (60) zum Einrasten über einer von der Montageöffnung der Tragschiene weggerichteten Kante (11).

5. Adapter nach Anspruch 4, **dadurch gekennzeichnet, daß** die Riegelelemente an zwei einander gegenüberliegenden, miteinander verbundenen Seitenteilen des Adapters angebracht sind, wobei diese Seitenteile oder Teile hiervon durch eine elastische Kraft in der Richtung voneinander weg vorbelastet sind.

6. Adapter nach einem der Ansprüche 1 oder 3 bis 5, **dadurch gekennzeichnet, daß** er zwei oder mehr miteinander verbundene Einrichtungen (54) zum formschlüssigen Verbinden mit einer Leuchteneinheit (3) aufweist, welche so angeordnet sind, daß sie Teil einer Rastverbindung mit der Leuchteneinheit bilden können, mit welcher der Adapter (5) an der Leuchteneinheit (3) befestigt werden kann.

7. Adapter nach einem der Ansprüche 1 oder 3 bis 6 zum Tragen einer Leuchteneinheit (3), welche einen Leuchtenkörper aufweist, der einen im Einsatz von der Tragschiene wegweisenden Rand besitzt, **gekennzeichnet durch** einen oder mehrere Bügel zum Montieren an der Tragschiene, welche ein oder mehrere Elemente (52) zum Aufnehmen und Abstützen des besagten Randes der Leuchteneinheit (22) aufweisen, derart, daß im montierten Zustand die Leuchteneinheit (3) über die besagten Aufnahmeelemente des an der Tragschiene (1) befestigten Adapters abgestützt wird.

8. Adapter nach Anspruch 7, **gekennzeichnet durch** ein Befestigungselement (54) zum im wesentlichen formschlüssigen Verbinden des Adapters mit dem Leuchtenkörper an einer von dem besagten Rand (22) der Leuchteneinheit beabstandeten Stelle (24), welches mit dem Element (52) zum Aufnehmen und Abstützen des Rands elastisch verbunden ist.

9. Leuchtensystem mit mindestens einer Tragschiene (1), einem oder mehreren Adaptern (5) nach einem der Ansprüche 1 bis 8 sowie mindestens einer Leuchteneinheit (3), **dadurch gekennzeichnet, daß** mindestens ein Adapter (5) mit der Tragschiene (1) über ein bewegliches Verriegeiungseiement (60, 116) verbindbar ist.

10. Leuchtensystem nach Anspruch 9, **dadurch gekennzeichnet, daß** ein Adapter mindestens ein Rastelement (60, 116) aufweist und die Tragschiene (1) eine Kante (11) aufweist, an der das Rastelement (60) zur vertikalen Sicherung des Adapters (5) einrasten kann.

11. Leuchtensystem nach Anspruch 10, **dadurch gekennzeichnet, daß** eine mit einem oder mehreren Adaptern (5) versehene Leuchteneinheit (3) in einer Montageöffnung (7) einer Tragschiene verankerbar ist.

12. Leuchtensystem nach Anspruch 9 bis 11, **dadurch gekennzeichnet, daß** der oder die Adapter eine oder mehrere Sperrklinken (60, 116) aufweisen und die Tragschiene eine Montageöffnung und eine oder mehrere von der Montageöffnung weggewandte Rastflächen (11) aufweist, derart, daß der Leuchtenkörper mit einem oder mehreren daran angebrachten Adaptern (5) in die Montageöffnung (7) der Tragschiene eingeführt werden und die Sperrklinken (60, 116) dabei an den Rastflächen (11) einrasten können.

13. Leuchtensystem nach einem der Ansprüche 9 bis 12, **dadurch gekennzeichnet, daß** die Leuchteneinheit (3) einen Leuchtenkörper mit einem oder mehreren von der Lichtaustrittsöffnung der Leuchteneinheit (3) weggewandten Schenkeln (24) aufweist, die im wesentlichen aus einem U-förmigen Element bestehen.

14. Leuchtensystem nach einem der Ansprüche 9 bis 13, **dadurch gekennzeichnet, daß** ein oder mehrere Adapter (5) mit einer Leuchteneinheit (3) über eine Rastverbindung (24, 54) verbindbar sind.

15. Leuchtensystem nach einem der Ansprüche 9 bis 14, **dadurch gekennzeichnet, daß** eine Leuchteneinheit einen Leuchtenkörper aufweist, der einem im Einsatz vom der Tragschiene (1) wegweisenden Rand (22) besitzt und der Adapter ein oder mehrere Elemente (52) zum Aufnehmen und Abstützen des Randes des Leuchtenkörpers (22) aufweist, derart, daß im montierten Zustand die Leuchteneinheit (3) über diese Elemente an dem Adapter (5) abgestützt und dadurch an der Tragschiene (1) gehalten wird.

16. Leuchtensystem nach einem der Ansprüche 13 bis 15, **dadurch gekennzeichnet, daß** ein Adapter eine Einrichtung zum Verbinden mit einem oder mehreren Schenkeln (24) der Leuchteneinheit sowie eine weitere Einrichtung zum Verbinden mit einem im Einsatz von der Tragschiene wegweisenden Rand (22) der Leuchteneinheit aufweist, so daß der Adapter zwischen einem oder mehreren der Schenkel (24) und dem Rand (22) verspannt werden kann.

17. Leuchtensystem nach Anspruch 16, **dadurch gekennzeichnet, daß** eine oder mehrere Adapter ein haken- oder nutartiges Element (54) zum Übergreifen eines Schenkels (24) aufweisen, welches elastisch mit einem haken- oder nutartigen Element (52) zum Umgreifen des besagten Randes (22) verbunden ist.

## Claims

1. Adapter for mounting on a support rail (1) and for supporting a luminaire unit (3), which adapter can be connected to a housing wall of the luminaire unit (3), having one or more movable locking elements (60, 116) for substantially form-fitting cooperation with the support rail, **characterized by** a hook-type or groove-type projection (68, 116) for engaging around a lower edge (9) of a mounting opening (7) of the support rail from below.

2. Adapter according to Claim 1, **characterized by** at least one latching element (60) for latching home on an edge (11) of the support rail.

3. Adapter according to Claim 1, **characterized by** at least one latching element (116) for latching home on an edge (9) from the outside of the support rail (1).

4. Adapter according to Claims 1 to 2, **characterized by** one or more locking elements (60) for latching home over an edge (11) directed away from the mounting opening of the support rail.

5. Adapter according to Claim 4, **characterized in that** the locking elements are fitted on two mutually opposite, interconnected side parts of the adapter, these side parts, or parts thereof, being preloaded in the direction away from one another by an elastic force.

6. Adapter according to one of Claims 1 or 3 to 5, **characterized in that** it has two or more interconnected devices (54) for connecting to a luminaire unit (3) in a form-fitting fashion, which are arranged such that they can form part of a latching connection with the luminaire unit with the aid of which the adapter (5) can be fastened on the luminaire unit (3).

7. Adapter according to one of Claims 1 or 3 to 6 for supporting a luminaire unit (3) which has a luminaire body which has an edge pointing away from the support rail during use, **characterized by** one or more clips for mounting on the support rail, which have one or more elements (52) for holding and supporting said edge of the luminaire unit (22) in such a way that in the mounted state the luminaire unit (3) is supported via said holding elements of the adapter fastened on the support rail (1).

8. Adapter according to Claim 7, **characterized by** a fastening element (54) which serves for substantially form-fitting connection of the adapter to the luminous body at a site (24) spaced apart from said edge (22) of the luminaire unit and is elastically connected to the element (52) for holding and supporting the edge.

9. Luminaire system having at least one support rail (1), one or more adapters (5) according to one of Claims 1 to 8, and at least one luminaire unit (3), **characterized in that** at least one adapter (5) can be connected to the support rail (1) via a movable locking element (60, 116).

10. Luminaire system according to Claim 9, **characterized in that** an adapter has at least one latching element (60, 116), and the support rail (1) has an edge (11) on which the latching element (60) can latch home to secure the adapter (5) vertically.

11. Luminaire system according to Claim 10, **characterized in that** a luminaire unit (3) provided with one or more adapters (5) can be anchored in a mounting opening (7) of a support rail.

12. Luminaire system according to Claims 9 to 11, **characterized in that** the adapter or adapters has/have one or more retaining pawls (60, 116), and the support rail has a mounting opening and one or more latching surfaces (11) averted from the mounting opening in such a way that the luminaire body can be inserted into the mounting opening (7) of the support rail with the aid of one or more adapters (5) fitted thereon, and the retaining pawls (60, 116) can latch home on the latching surfaces (11) in the process.

13. Luminaire system according to one of Claims 9 to 12, **characterized in that** the luminaire unit (3) has a luminaire body with one or more limbs (24) which are averted from the light exit opening of the luminaire unit (3) and consist substantially of a U-shaped element.

14. Luminaire system according to one of Claims 9 to 13, **characterized in that** one or more adapters (5) can be connected to a luminaire unit (3) via a latching connection (24, 54).

15. Luminaire system according to one of Claims 9 to 14, **characterized in that** a luminaire unit has a luminaire body which has an edge (22) pointing away from the support rail (1) during use, and the adapter has one or more elements (52) for holding and supporting the edge of the luminaire body (22) in such a way that in the mounted state the luminaire unit (3) is supported via these elements on the adapter (5) and is thereby held on the support rail (1).

16. Luminaire system according to one of Claims 13 to 15, **characterized in that** an adapter has a device for connecting to one or more limbs (24) of the luminaire unit, as well as a further device for connecting to an edge (22) of the luminaire unit pointing away from the support rail during use such that the adapter can be braced between one or more of the limbs (24) and the edge (22).

17. Luminaire system according to Claim 16, **characterized in that** one or more adapters have a hook-type or groove-type element (54) for engaging over a limb (24), which element is elastically connected to a hook-type or groove-type element (52) for engaging around said edge (22).

## Revendications

1. Adaptateur pour le montage sur un rail de support (1) et pour porter une unité d'éclairage (3), lequel peut être relié à une cloison de boîtier de l'unité d'éclairage (3), avec un ou plusieurs éléments de verrouillage (60, 116) mobiles essentiellement pour une action conjointe de solidarisation avec le rail de support, **caractérisé par** une saillie semblable à un crochet ou rainure (68, 116) pour envelopper un bord inférieur (9) d'une ouverture de montage (7) du rail de support par le bas.

2. Adaptateur selon la revendication 1, **caractérisé par** au moins un élément à encliqueter (60) pour l'encliquetage sur une arête (11) du rail de support.

3. Adaptateur selon la revendication 1, **caractérisé par** au moins un élément d'encliquetage (116) pour l'encliquetage sur une arête (9) à partir du côté extérieur du rail de support (1).

4. Adaptateur selon les revendications 1 et 2, **caractérisé par** un ou plusieurs éléments de verrouillage (60) pour l'encliquetage via une arête (11) orientée en éloignement de l'ouverture de montage du rail de support.

5. Adaptateur selon la revendication 4, **caractérisé en ce que** les éléments de verrouillage sont aménagés sur deux parties latérales de l'adaptateur situées en vis-à-vis l'une de l'autre et reliées ensembles, ces parties latérales ou parties étant ainsi précontraintes par une force élastique en direction d'éloignement l'une par rapport à l'autre.

6. Adaptateur selon l'une des revendications 1 ou 3 à 5, **caractérisé en ce qu'**il présente deux ou davantage de dispositifs (54) reliés ensembles pour une liaison par forme avec une unité d'éclairage (3), lesquels sont disposés de manière à pouvoir former une partie d'une liaison à encliquetage avec l'unité d'éclairage, avec laquelle l'adaptateur (5) peut être fixé sur l'unité d'éclairage (3).

7. Adaptateur selon l'une des revendications 1 ou 3 à 6 pour porter une unité d'éclairage (3), laquelle présente un corps d'éclairage, lequel possède un bord orienté en éloignement du rail de support lors de l'utilisation, **caractérisé par** une ou plusieurs attaches pour le montage sur le rail de support, lesquelles présentent un ou plusieurs éléments (52) pour recevoir et soutenir ledit bord de l'unité d'éclairage (22) de manière à ce qu'à l'état monté, l'unité d'éclairage (3) est en appui via lesdits éléments de réception de l'adaptateur fixé sur le rail de support (1).

8. Adaptateur selon la revendication 7, **caractérisé par** un élément de fixation (54) essentiellement pour une liaison par forme de l'adaptateur avec le corps d'éclairage au niveau d'un emplacement (24) éloigné dudit bord (22) de l'unité d'éclairage, lequel est en liaison élastique avec l'élément (52) pour recevoir et soutenir le bord.

9. Système d'éclairage avec au moins un rail de support (1), un ou plusieurs adaptateurs (5) selon l'une des revendications 1 à 8, ainsi qu'au moins une unité d'éclairage (3), **caractérisé en ce qu'**au moins un adaptateur (5) peut être relié au rail de support (1) via un élément de verrouillage (60, 116) mobile.

10. Système d'éclairage selon la revendication 9, **caractérisé en ce qu'**un adaptateur présente au moins un élément d'encliquetage (60, 116) et **en ce que** le rail de support (1) présente une arête (11), au niveau de laquelle l'élément d'encliquetage (60) peut s'encliqueter pour le blocage vertical de l'adaptateur (5).

11. Système d'éclairage selon la revendication 10, **caractérisé en ce qu'**une unité d'éclairage (3) munie d'un ou plusieurs adaptateurs (5) peut être ancrée dans une ouverture de montage (7) d'un rail de support.

12. Système d'éclairage selon les revendications 9 à 11, **caractérisé en ce que** le ou les adaptateurs présente(nt) un ou plusieurs cliquets de blocage (60, 116) et **en ce que** le rail de support présente une ouverture de montage et une ou plusieurs surfaces d'encliquetage (11) orientées en éloignement de l'ouverture de montage, de manière à pouvoir introduire le corps d'éclairage avec un ou plusieurs adaptateurs (5) aménagés dessus dans l'ouverture de montage (7) du rail de support, les cliquets de blocage (60, 116) pouvant ce faisant s'encliqueter au niveau des surfaces d'encliquetage (11).

13. Système d'éclairage selon l'une des revendications 9 à 12, **caractérisé en ce que** l'unité d'éclairage (3) présente un corps d'éclairage avec une ou plusieurs branches (24) orientées en éloignement de l'ouverture de sortie de lumière de l'unité d'éclairage (3), lesquelles sont essentiellement formées par un élément en forme de U.

14. Système d'éclairage selon l'une des revendications 9 à 13, **caractérisé en ce que** un ou plusieurs adaptateurs (5) peuvent être reliés à une unité d'éclairage (3) via une liaison à encliquetage (24, 54).

15. Système d'éclairage selon l'une des revendications 9 à 14, **caractérisé en ce qu'**une unité d'éclairage présente un corps d'éclairage possédant un bord (22) orienté en éloignement du rail de support (1) lors de l'utilisation, et **en ce que** l'adaptateur présente un ou plusieurs éléments (52) pour recevoir et soutenir le bord du corps d'éclairage (22), de manière à ce qu'à l'état monté, l'unité d'éclairage (3) soit en appui sur l'adaptateur (5) via ces éléments, et soit ainsi maintenue au niveau du rail de support (1).

16. Système d'éclairage selon l'une des revendications 13 à 15, **caractérisé en ce qu'**un adaptateur présente un dispositif pour la liaison avec une ou plusieurs branches (24) de l'unité d'éclairage, ainsi qu'un autre dispositif pour la liaison avec un bord (22) de l'unité d'éclairage orienté en éloignement du rail de support lors de l'utilisation, de sorte que l'adaptateur peut être calé entre une ou plusieurs branches (24) et le bord (22).

17. Système d'éclairage selon la revendication 16, **caractérisé en ce qu'**un ou plusieurs adaptateurs présentent un élément semblable à un crochet ou une rainure (54) pour chevaucher une branche (24), lequel est en liaison élastique avec un élément semblable à un crochet ou une rainure (52) pour envelopper ledit bord (22).
